# EUROPÄISCHE PATENTSCHRIFT

(11) **EP 0 356 897 B1**
(45) Veröffentlichungstag und Bekanntmachung des Hinweises auf die Patenterteilung: **30.03.1994**
(21) Anmeldenummer: 89115531.9
(22) Anmeldetag: 23.08.1989
(51) Int. Cl.: H01H 9/00

(54) **Zylindrischer Stufenwähler für Stufentransformatoren mit Isolierstofflager für Antriebswelle**
Cylindrical tap selector for tap transformers with an insulating bearing assembly for driving shafts
Sélecteur de prises cylindrique pour transformateurs à prises avec palier isolant pour arbre de commande

(30) Priorität: 31.08.1988 DE 3829489
(43) Veröffentlichungstag der Anmeldung: 07.03.1990
(73) Patentinhaber: MASCHINENFABRIK REINHAUSEN GMBH, 93025 Regensburg (DE)
(72) Erfinder: Bleibtreu, Alexander, D-8400 Regensburg (DE); Pillmeier, Leo, Ing.(grad.), D-8400 Regensburg (DE)

(56) Entgegenhaltungen:
- EP-A- 0 103 299
- FR-A- 2 136 071
- FR-A- 2 439 465
- GB-A- 296 681

## Beschreibung

Die Erfindung bezieht sich auf einen zylindrischen Stufenwähler für Stufentransformatoren gemäß Oberbegriff des Patentanspruches 1. Derartige Stufenwähler sind bekannt: AT-C 162 527, EP-A-0 103 299. Sie haben sich in der Praxis jedoch kaum durchgesetzt, da es schwierig ist, hier unter ausschließlicher Verwendung von Isolierstoffteilen zu einer zufriedenstellenden stabilen Ausführung und Anordnung des Lagers der Antriebswelle zu gelangen.

Es ist deshalb Aufgabe der Erfindung, den eingangs genannten Stufenwähler so weiterzuentwickeln, daß unter Verzicht auf jegliche metallische Konstruktionsteile eine einfache und feste Zentrierung des Lagers mit gleichzeitiger Stabilisierung des Zylinders erreicht wird. Diese Aufgabe wird erfindungsgemäß durch die im Kennzeichen des Patentanspruches 1 angegebenen Mittel gelöst.

Der mit der Erfindung erzielte Vorteil liegt im wesentlichen in der konsequenten Vermeidung von metallischen Befestigungsteilen sowie in einer sicheren Zentrierung des Lagers und vor allem auch in einer großen Stabilität. Letzteres wird erreicht, indem als Streben rohrförmige Stangen, also z.B. gewickeltes GFK-Material, Verwendung finden, die sich auf Grund ihrer großen mechanischen Festigkeit auch leicht sowohl in der Wand des Isolierstoffzylinders wie auch im Lagerklotz verkeilen lassen. Die Fixierung des Lagers kann hierbei schon allein dadurch erfolgen, daß zwei Stangen die Lagerbuchse über Kreuz in unterschiedlichen Ebenen durchdringen. Die in der Wand des Isolierstoffzylinders steckenden Enden der Stangen werden geschlitzt und durch von außen eingetriebene Keile aufgeweitet, so daß sie jeweils fest in der Wand des Isolierstoffzylinders sitzen. Um hierbei ein Ausweichen der Wand des Isolierstoffzylinders zu vermeiden, kann ein an der Innenseite der Wand anliegender Querstift vorgesehen werden oder es können auf die Stangen besondere Distanzrohre geschoben werden.

In zweckmäßiger Weise kann die Lagerbuchse auf einem Isolierstoffklotz aufgesetzt sein, wobei der Isolierstoffklotz mit Bohrungen versehen ist, durch welche die Stangen gesteckt sind. In diesem Fall können auch zwei in einer Ebene parallelliegende Stangen Verwendung finden. Eine besonders stabile Ausführung erhält man dabei, wenn sich jeweils zwei und zwei parallele Stangen in unterschiedlichen Ebenen kreuzen.

Mehrere Ausführungsbeispiele der Erfindung sind in der Zeichnung dargestellt und werden nachstehend näher beschrieben, wobei jeweils lediglich die Anordnung des Lagers im unteren Bereich des Stufenwählers bzw. des Isolierstoffzylinders dargestellt ist. Es zeigen:
- Fig. 1a und 1b: eine Ausführung mit zwei sich kreuzenden Stangen,
- Fig. 2a und 2b: eine Ausführung mit zwei parallelen Stangen,
- Fig. 3a und 3b: eine Ausführung mit kreuzweise angeordneten parallelen Stangen,
- Fig. 4 und Fig. 5: je eine Befestigung einer Stange in der Wand des Isolierstoffzylinders.

Gemäß Figur 1a und 1b wird die zentrisch im Isolierstoffzylinder 1 angeordnete Lagerbuchse 2 mittels zweier kreuzweise angeordneter rohrförmiger Stangen 3, 4 aus gewickeltem Isoliermaterial gehalten. Jede Stange 3 bzw. 4 steckt dabei in einer Bohrung 5 bzw. 6 der Lagerbuchse 2, und zwar in unterschiedlichen Ebenen.
Die Enden 7, 8 der Stangen 3, 4 stecken in entsprechenden Bohrungen, die in der Wand des Isolierstoffzylinders 1 vorgesehen sind. Die Enden 7,8 der rohrförmigen Stangen 3, 4 sind dabei mit Schlitzen 9 versehen, und sie sind ferner durch eingetriebene Keile 11 aufgeweitet, so daß sie fest und unverrückbar in der Wand des Isolierstoffzylinders 1 sitzen. Die Keile 11 sind dabei durch Nocken 13 gegen Herausrutschen gesichert (vergleiche auch Fig. 4 und Fig. 5).

Gemäß Figur 2a und 2b ist die eigentliche Lagerbuchse 21 Bestandteil eines speziellen Isolierstoffklotzes 22. Dieser Isolierstoffklotz 22 ist mit zwei parallelen Bohrungen 23, 24, die seitlich an der eigentlichen Lagerbuchse 21 vorbeilaufen, versehen, so daß der Isolierstoffklotz 22 und damit die Lagerbuchse 21 mittels zweier parallelliegender rohrförmiger Stangen 31, 41 fixiert werden kann. Um ein seitliches Ausweichen des Isolierstoffklotzes 22 zu vermeiden, sind über die Stangen 31, 41 Distanzrohre 25, 26 geschoben. Sie liegen am Isolierstoffklotz 22 und an der Wand des Isolierstoffzylinders 1 an und tragen gleichzeitig auch zur Stabilisierung des Isolierstoffzylinders 1 bei. Die Befestigung der Enden 7 der Stangen 31, 41 erfolgt dabei auf dieselbe Art wie zuvor beschrieben.

Gemäß Figur 3a und 3b ist die Lagerbuchse 21 wiederum Bestandteil eines speziellen Isolierstoffklotzes 27, der in diesem Fall jedoch je zwei sich kreuzende parallele Bohrungen 28, 29 aufweist, durch die je zwei parallel verlaufende sich kreuzende Stangen 32, 33 und 34, 35 gesteckt sind. Die beiden parallelen Stangen 32, 33 liegen dabei natürlich in einer anderen Ebene als die beiden anderen Stangen 34, 35. Es ist ohne weiteres einzusehen, daß diese etwas aufwendige Ausführung zu einer hohen Stabilität auch des Isolierstoffzylinders 1 führt.

Aus Figur 4 ist ersichtlich, wie die in der Wand des Isolierstoffzylinders 1 sitzende rohrförmige Stange 3 befestigt ist. Sie ist mit einem Schlitz 9 versehen, so daß das Ende 7 aufgeweitet werden kann. Von außen ist ein Keil 11 eingetrieben, der mittels Nocken 13 in entsprechende Ausnehmungen 14 der Stange 3 eingreift und so am Herausrutschen gehindert ist. Um ein Verformen des Isolierstoffzylinders 1 zu vermeiden, ist über die Stange 3 ein Distanzrohr26 geschoben, welches einerseits am hier nicht dargestellten Lager und andererseits an der Wand des Isolierstoffzylinders 1 anliegt.

Gemäß Figur 5 ist an Stelle eines Distanzrohres ein Querstift 37 aus Isolierstoff vorgesehen, der an der Innenseite der Wand des Isolierstoffzylinders 1 anliegt und so zu einer festen Verankerung der Stange 3 in der Wand des Isolierstoffzylinders beiträgt. Selbstverständlich ist auch hier das Ende 7 der Stange 3 wiederum mit einem Schlitz 9 versehen und mittels Keil 11 aufgeweitet. Der Querstift 37 ist mittels Aussparung 38 am Herausfallen gehindert.

Erwähnt sei noch, daß das hier beschriebene untere Ende des Isolierstoffzylinders 1 auch als eigenständiger Isolierstoffring ausgeführt werden kann, der dann unten an den eigentlichen zylindrischen Körper des Stufenwählers angefügt wird. Selbstverständlich können auch anstelle der in den Figuren dargestellten Lagerbuchsen Lagerzapfen verwendet werden, auf die dann die z.B. rohrförmig ausgebildete Antriebswelle aufgesetzt wird.

## Patentansprüche

1. Zylindrischer Stufenwähler für Stufentransformatoren, bei dem in mehreren Ebenen kreisförmig angeordnete feststehende Stufenkontakte in der Wand eines Isolierstoffzylinders (1) sitzen und bei dem die Antriebswelle für die beweglichen Kontakte an ihrem unteren Ende in einem Lager (2, 21) aus Isolierstoff gelagert ist, wobei das Lager mittels Streben aus Isolierstoff am unteren Ende des Isolierstoffzylinders befestigt ist,
dadurch gekennzeichnet,
daß die Streben als rohrförmige Stangen (3, 4, 31, 41, 32 33, 34, 35) ausgebildet sind, die quer zur Längsausdehnung des Isolierstoffzylinders (1) verlaufen und die sowohl das Lager (2, 21) wie auch mit ihren beiden Enden (7, 8) die Wand des Isolierstoffzylinders (1) durchdringen, wobei die beiden Enden jeder Stange geschlitzt (9) und mit der Wand des Isolierstoffzylinders verkeilt sind.

2. Zylindrischer Stufenwähler nach Anspruch 1,
dadurch gekennzeichnet,
daß das Lager als einfache Buchse (2) ausgebildet ist und daß zwei Stangen (3, 4) in unterschiedlichen Ebenen des Zylinders vorhanden sind, die sich überkreuzend durch die Zylinderachse verlaufen.

3. Zylindrischer Stufenwähler nach Anspruch 1,
dadurch gekennzeichnet,
daß das Lager aus einem Isolierstoffklotz (22) mit aufgesetzter Lagerbuchse (21) besteht und daß zwei in derselben Zylinderebene liegende parallel verlaufende den Isolierstoffklotz durchdringende Stangen (31, 41) vorhanden sind.

4. Zylindrischer Stufenwähler nach Anspruch 1,
dadurch gekennzeichnet,
daß das Lager aus einem Isolierstoffklotz (27) mit aufgesetzter Lagerbuchse (21) besteht und daß vier Stangen (32 bis 35) vorhanden sind, die paarweise parallel in zwei Ebenen liegen, wobei das eine Paar (32, 33) zum anderen Paar (34, 35) um 90° versetzt ist.

5. Zylindrischer Stufenwähler nach einem der vorhergehenden Ansprüche,
dadurch gekennzeichnet,
daß die Stangen (3, 4, 32 - 35) mit an der Innenwand des Isolierstoffzylinders (1) anliegenden Querstiften (37) aus Isolierstoff versehen sind.

6. Zylindrischer Stufenwähler nach einem der Ansprüche 1 bis 4,
dadurch gekennzeichnet,
daß auf den Stangen (31, 41) zwischen Lagerbuchse bzw. Klotz (22) und Wand des Isolierstoffzylinders (1) Distanzrohre (25, 26) vorgesehen sind.

## Claims

1. Cylindrical tap selector for tapped transformers, in which fixed contacts, which are arranged circularly in several planes, are seated in the wall of an insulating material cylinder (1) and in which the drive shaft for the movable contacts is mounted at its lower end in a bearing (2, 21) of insulating material, wherein the bearing is fastened at the lower end of the insulating material cylinder by means of stays of insulating material, characterised thereby that the stays are constructed as tubular rods (3, 4, 31, 41, 32, 33, 34, 35), which extend transversely to the longitudinal extent of the insulating material cylinder (1) and which penetrate not only the bearing (2, 21) but also, by their two ends (7, 8), the wall of the insulating material cylinder (1), wherein the two ends of each rod are slotted (9) and wedged with the wall of the insulating material cylinder.

2. Cylindrical tap selector according to claim 1, characterised thereby that the bearing is constructed as a simple bush (2) and the two rods (3, 4) are present in different planes of the cylinder, which planes intersect at the cylinder axis.

3. Cylindrical tap selector according to claim 1, characterised thereby that the bearing consists of an insulating material block (22) with a bearing bush (21) placed thereon and that two parallelly extending rods (31, 41), which lie in the same cylinder plane and penetrate the insulating material block, are present.

4. Cylindrical tap selector according to claim 1, characterised thereby that the bearing consists of an insulating material block (27) with a bearing bush (21) placed thereon and that four rods (32 to 35) are present, which lie parallel in pairs in two planes, wherein one pair (32, 33) is displaced through 90° relative to the other pair (34, 35).

5. Cylindrical tap selector according to one of the preceding claims, characterised thereby that the rods (3, 4, 32 to 35) are provided with transverse pins (37) of insulating material which bear against the inner wall of the insulating material cylinder (1).

6. Cylindrical tap selector according to one of claims 1 to 4, characterised thereby that spacer tubes (25, 26) are provided on the rods (31, 41) between bearing bush or block (22) and wall of the insulating material cylinder (1).

## Revendications

1. Sélecteur cylindrique de prises pour des transformateurs à prises avec des contacts de prises fixes dans la paroi d'un cylindre isolant (1), ces contacts étant répartis en cercles dans plusieurs plans, l'axe d'entraînement des contacts mobiles étant monté par son extrémité inférieure dans un palier (2, 21) en matière isolante, lui-même étant fixé par des entretoises en matière isolante à l'extrémité inférieure du cylindre isolant,
caractérisé en ce que les entretoises sont des barres tubulaires (3, 4, 31, 41, 32, 33, 34, 35) transversales par rapport à la grande longueur du cylindre isolant (1) et qui traversent à la fois le palier (2, 21) et par leurs deux extrémités (7, 8) la paroi du cylindre isolant (1), les deux extrémités de chaque barre (9) étant fendues pour être bloquées par un effet de coin dans la paroi du cylindre isolant.

2. Sélecteur cylindrique de prises selon la revendication 1, caractérisé en ce que le palier est réalisé sous la forme d'une simple douille (2) et deux barres (3, 4) sont prévues dans des plans différents du cylindre pour se croiser dans l'axe du cylindre.

3. Sélecteur cylindrique de prises selon la revendication 1, caractérisé en ce que le palier est formé d'un bloc de matière isolante (22) sur lequel est rapportée une douille de palier (21) et deux barres (31, 41) sont situées dans le même plan du cylindr et traversent le bloc de matière isolante.

4. Sélecteur cylindrique de prises selon la revendication 1, caractérisé en ce que le palier est formé d'un bloc de matière isolante (27) sur lequel est rapportée une douille de palier (21) et il y a quatre barres (32-35) réparties par paire, parallèlement dans deux plans, une paire (32, 33) étant décalée de 90° par rapport à l'autre paire (34, 35).

5. Sélecteur cylindrique de prises selon l'une des revendications précédentes, caractérisé en ce que les barres (3, 4, 32-35) sont munies de goujons transversaux (37) en matière isolante s'appliquant contre la paroi intérieure du cylindre isolant (1).

6. Sélecteur cylindrique de prises selon l'une des revendications 1 à 4, caractérisé en ce que les tubes d'écartement (25, 26) sont prévus sur les tiges (31, 41) entre la douille de palier ou le bloc (22) et la paroi du cylindre isolant (1).
